# EUROPÄISCHE PATENTSCHRIFT

(11) **EP 1 783 712 B1**
(45) Veröffentlichungstag und Bekanntmachung des Hinweises auf die Patenterteilung: **07.05.2008**
(21) Anmeldenummer: 05110341.4
(22) Anmeldetag: 04.11.2005
(51) Int. Cl.: G08B 17/103, G08B 17/107

(54) **Kombinierter Streulicht- und Extinktionsbrandmelder**
Combined scattered light and extinction fire alarm
Détecteur de feu optique fonctionnant par principe d'absorbance et diffusion combinée

(43) Veröffentlichungstag der Anmeldung: 09.05.2007
(73) Patentinhaber: Siemens Aktiengesellschaft, 80333 Munich (DE)
(72) Erfinder: Müller, Kurt, 8708 Männedorf (CH); Steiner, Peter, 8645 Jona (CH)

(56) Entgegenhaltungen:
- US-A1- 2002 080 040
- US-A1- 2002 153 499
- US-A1- 2003 020 617

## Beschreibung

Die Erfindung betrifft ein Verfahren zur Detektion eines Brandes mit einem mindestens zwei Sensoreinheiten umfassenden einen baulich begrenzten Raum überwachenden Brandmelder, bei dem mit einer ersten Sensoreinheit des Brandmelders eine erste Brandkenngrösse nach dem Streulichtverfahren überwacht wird.

Die US 2003/020617 A1 offenbart einen Sensor für von aussen einfallende Photonen ist in einem Detektor mit einen oder mehreren weiteren Sensoren zur Detektion von Gas, Feuchtigkeit, Temperatur etc. kombiniert. Die Signale der einzelnen Sensoren werden ausgewertet und dabei wird auf das Vorhandensein einer Gefahrensituation, keiner Gefahrensituation oder einem Fehlalarm geschlossen.

Die US 2002/0153499 A1 offenbart einen Streulichtrauchmelder mit einem definierten Messvolumen ausserhalb des Streulichtrauchmelders, wobei sich das definierte Messvolumen wenige Zentimeter unterhalb des Streulichtrauchmelders befindet, wobei der Streulichtrauchmelder zur Einstellung des definierten Messvolumens zwei Lichtempfänger oder eine Abbildungsoptik für einen Lichtempfänger aufweist, und mit einem Prozessor, wobei der Prozessor zur Auswertung von Konturen des Messobjekts zur Unterscheidung zwischen Rauch und einem anderen Gegenstand dient.

Die US 2002/0080040 A1 schlägt einen Streulichtrauchmelder vor, der Mittel aufweist, um zwischen Rauch und anderen Fremdkörpern im Streupunkt zu unterscheiden. Diese Unterscheidung wird beispielsweise durch die Analyse des Zeitverlaufs der empfangenen Signale durchgeführt. Durch eine Optik können Streusignale aus verschiedenen Streubereichen ermittelt werden, um so durch eine Ortsinformation eine grössere Sicherheit zur Unterscheidung zwischen Rauch und Gegenstand zu erreichen. Durch ein Fotoempfänger Array als Lichtempfänger ist eine genaue Ortsauflösung und Unterscheidung möglich. Eine weitere Alternative ist eine durchstimmbare Lichtquelle. Der Streulichtrauchmelder kann auch mit einem Ultraschallsensor kombiniert werden, um einen Gegenstand zu detektieren.

Konventionelle Punktmelder wie zum Beispiel so genannte Streulichtmelder messen fast ausnahmslos in einer abgedunkelten Messkammer, dem so genannten Labyrinth. Damit werden Störeinflüsse durch Licht stark reduziert. Ausserdem werden der Ruhestrom der Empfängerdiode und das damit verbundene Rauschen minimiert. Andererseits hat das Labyrinth zwangsläufig den Nachteil, dass der Rauch nur verzögert eindringen kann und die Rauchdichte im Inneren des Labyrinths bestenfalls asymptotisch den Wert der äußeren Konzentration erreicht. Dadurch wird ein etwaiger Brand entsprechend spät detektiert.

In hohen Räumen nimmt die Rauchdichte im Allgemeinen zur Decke hin stark ab. Abhängig von der Brandenergie und der Raumhöhe kann die größte Konzentration weit von der Decke entfernt sein. Konventionelle Punktmelder können daher einen etwaigen Brand deshalb nur verzögert detektieren.

Das Streulichtverfahren kann auch außerhalb einer abgedunkelten Messkammer im zu überwachenden Raum angewendet werden. Jedoch gibt es bei einer solchen Anwendung deutlich mehr Störeinflüsse aus der Umgebung. So müssen beispielsweise Insekten, die in den Messbereich gelangen oder versehentliches Abdecken zum Beispiel bei der Reinigung sicher von einem Abdecken zum Beispiel bei der Reinigung sicher von einem Brand bzw. von Rauch unterschieden werden können. Meist werden derartige Nachteile dadurch versucht zu lösen, dass die Messung bzw. Überwachung auf die unmittelbare Nähe des Brandmelders begrenzt wird. Hier wird allgemein ein Abstand von 4 bis 10 cm von der Oberfläche des Brandmelders als typisch erachtet. Leider können damit die Nachteile nur beschränkt reduziert werden.

Lineare Rauchmelder senden einen Lichtstrahl quer durch den zu überwachenden Raum und lösen einen Alarm aus, wenn der Strahl durch Rauch abgeschwächt (Extinktion) wird. Dabei ist es bedeutungslos, ob Sender und Empfänger in getrennten Geräten auf gegenüberliegenden Wänden des Raumes angeordnet sind oder ob sie in einer Einheit zusammengefasst sind. Bei einer Einheit ist dann ein Reflektor auf der gegenüberliegenden Wand notwendig. Da die Messstrecke in der Regel mehrere Meter beträgt, ist die Empfindlichkeit von Linearmeldern im Allgemeinen größer als diejenige von Streulichtmeldern. Zudem können sie in hohen Räumen in einer Höhe positioniert werden, in der noch Rauch zu erwarten ist. Naturgemäß ist die Beeinflussung oder gar eine totale Unterbrechung des Lichtstrahls bei solchen Anordnungen weitaus wahrscheinlicher als dies der Fall ist, wenn der Strahl nur in der Melderumgebung wirksam ist.

Die Aufgabe der vorliegenden Erfindung ist darin zu sehen, eine einfache und effiziente Möglichkeit zur möglichst frühzeitigen Detektion eines Brandes vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass für die möglichst frühzeitige Detektion eines Brandes ein Brandmelder mit einer ersten Sensoreinheit zum Überwachen einer ersten Brandkenngrösse gemäss dem Streulichtverfahren und einer zweiten Sensoreinheit zum Überwachen einer zweiten Brandkenngrösse gemäss dem Extinktionsverfahren verwendet wird. Die erste Sensoreinheit besteht erfindungsgemäss aus zumindest einer Licht aussendender Sendeeinheit und zumindest einer das ausgesandte Licht empfangende Empfangseinheit. Die zweite Sensoreinheit besteht aus zumindest zwei stark gebündeltes Licht aussendende Sendeeinheiten und zumindest einer das ausgesandte Licht empfangende Empfangseinheit. Die Signale der zwei Sensoreinheiten des Brandmelders können einzeln oder auch in Kombination durch eine geeignete Auswerteinheit wie zum Beispiel einen Fuzzy Prozessor ausgewertet werden. Der Brandmelder wird dabei im Allgemeinen an der Decke des baulich begrenzten Raumes montiert. Die beiden Sensoreinheiten können teilweise die gleichen Komponenten nutzen. Dies bedeutet, dass die mindestens zwei die stark gebündelten Lichtstrahlen aussendenden Sendeeinheiten gemeinsam von beiden Sensoreinheiten verwendet werden können. Für derartige Sendeeinheiten kann erfindungsgemäss eine IR-Laserdiode, eine IR-Diode etc. verwendet werden. Die Empfangseinheiten können die empfangenen Signale dann an eine dafür vorgesehene Auswerteinheit des Brandmelders weiterleiten. Die von den mindestens zwei Sendeeinheiten ausgesendeten stark gebündelten Lichtstrahlen sind von der Decke gegen den Boden gerichtet und können dabei entweder parallel oder leicht (nach außen) geneigt sein. Der Neigungswinkel beträgt im Allgemeinen weniger als 10 Grad. Rauch in unmittelbarer Umgebung des Brandmelders wird durch das Streulichtverfahren und durch das Extinktionsverfahren erfasst, weiter von der Decke entfernter Rauch nur noch durch das Extinktionsverfahren, da das gestreute Licht zu schwach ist. Um eine Zuordnung der Messsignale zu einem der ausgesendeten Lichtstrahlen zu erhalten, werden die Sendeeinheiten zeitlich verschoben angesteuert und werden daher die Lichtstrahlen zeitlich verschoben ausgesendet. Eine Distanzmessung gibt Aufschluss darüber ob bei einer Pegeländerung ein, in Richtung der Raumhöhe ausgedehntes, teilweise reflektierendes Objekt beteiligt ist. Es kann dann davon ausgegangen werden, dass zwischen "normalem" Reflexionsort, Ort im Raum an dem die Überwachung der zweiten Brandkenngrösse erfindungsgemäss stattfindet, und dem Brandmelder im Raum sich ein die Messung störendes Objekt befindet. Ist dies der Fall kann in der Regel auf eine Beeinträchtigung durch Lebewesen (Personen, Tiere etc.) oder bewegte Objekte geschlossen werden. Die Distanzmessung kann beispielsweise mit Hilfe des in der EP 1391860 A1 offenbarten Prinzips erfolgen. Mit diesem Prinzip lassen sich Relativ-Distanzen von einigen Zentimetern genügend schnell erfassen. Zur Überwachung der zweiten Brandkenngrösse werden die den einzelnen Sendeeinheiten zugeordneten Empfangssignale gegenseitig und unter Berücksichtigung des Sendezeitversatzes korreliert. Eine starke Korrelation bezüglich Zeitverlauf und Pegel bei gleichzeitigen typischen Verlauf charakterisiert Rauch bzw. einen Brand, da dieser im Abstand der beiden Sendestrahlen keine nennenswerte lokalen Konzentrationsunterschiede aufweist. Empfangssignale, die auf Grund veränderter Reflexion durch bewegte Objekte entstehen, können zusätzlich durch die zeitliche Abfolge der Signale diskriminiert werden. Grosse bzw. ausgedehnte Objekte werden mehrere Lichtstrahlen beeinflusst, wohingegen bei Objekte, die kleiner als die Strahlabstände sind (zum Beispiel Insekten), sich immer für alle empfangenen Signale eine zeitliche Verschiebung ergibt und so Fehlalarme vermieden werden können. Um das Risiko eines Fehlalarms weiter zu reduzieren, kann ein Alarm nur dann ausgelöst werden, wenn sowohl gemäss dem Streulichtverfahren als auch gemäss dem Extinktionsverfahren ein Brand detektiert wird.

Ein großer Vorteil des erfindungsgemässen Verfahrens besteht darin, dass ein Brand deutlich früher detektiert bzw. erkannt werden kann. Damit kann dann auch früher Brand-Alarm ausgelöst werden und somit können Risiken für Sach- und Personenschäden auf ein Minimum reduziert werden.

Ein weiterer großer Vorteil dieses erfindungsgemässen Brandmelders besteht darin, dass er in die Deckenverkleidung eines Raumes integriert sein kann und damit bündig mit der Decke ist.

Die Erfindung wird anhand eines in einer in Figur 1 dargestellten Ausführungsbeispiels näher erläutert.

Figur 1 zeigt einen Brandmelder mit zwei erfindungsgemässen Sensoreinheiten 1, 2 und einer Abdeckplatte AP. Bei der dargestellten Abdeckplatte AP, die aus Kunststoff, Metall, Holz, Glas etc. bestehen kann, sind Fenster bzw. Öffnungen für die Empfangseinheiten SLE und EE, sowie für die Sendeeinheiten SE angedeutet. Dieser Brandmelder kann in die Decke eines Raumes integriert sein. Die Abdeckung AP des Brandmelders kann dann bündig mit der Decke sein oder geringfügig hervorstehend sein. Die dicken schwarzen Striche deuten den jeweiligen Messbereich an. Zur besseren Veranschaulichung sind die beiden Sensoreinheiten 1, 2 getrennt voneinander dargestellt, jedoch sollen erfindungsgemäss beide Sensoreinheiten 1, 2 in einem Brandmelder integriert sein und zumindest die Sendeeinheiten SE gemeinsam von den beiden Sensoreinheiten 1, 2 genutzt werden. Die erste Sensoreinheit 1 besteht aus zwei, Licht aussendende Sendeeinheiten SE und einer Streulichtempfangseinheit SLE. Die Streulichtempfangseinheit SLE ist mittels zweier Optiken so ausgerichtet, dass sie nur einen deckennahen Ausschnitt bzw. Messbereich der Strahlen erfasst.

Diese Ausschnitte haben dank der Strahlbündelung nur eine Ausdehnung in Richtung der Strahlachsen, was für die Unterscheidung zwischen störenden Objekten und Rauch bzw. einem Brand wichtig ist. Breitet sich Rauch in einem oder mehreren der abgebildeten Strahlabschnitte aus, so nimmt das Streulicht mit der für einen bestimmten Brandtyp charakteristischen Rauchdichte-Entwicklung zu. Die Zunahme der Rauchdichte-Entwicklung ist wegen der räumlichen Nähe zum Brandmelder im mittleren Verlauf korreliert. Gerät ein Objekt wie zum Beispiel ein Insekt, ein Putzgerät etc. in einem der Strahlenabschnitte, so wird dank dem extrem kleinen erfindungsgemässen Strahlenquerschnitt immer ein Signalsprung gemessen, der sich deutlich von einem durch Rauch erzeugten Signal unterscheidet. Die zweite Sensoreinheit 2 besteht aus den gleichen zwei Sendeeinheiten SE und einer Extinktionsempfangseinheit EE. Die Extinktionsempfangseinheit EE erfasst Rauch nach dem Extinktionsverfahren. Dazu bildet der Extinktionsempfänger EE mit seiner Optik einen Bereich in größerer Distanz von der Decke ab, der alle ausgesendeten Lichtstrahlen umfasst und außerhalb des mittels Streulichtverfahrens überwachten Bereichs liegt. Abgebildet werden die Auftreffpunkte der Sendeeinheiten SE auf dem Boden oder Objekten, die ca. 2 bis 5 Meter von der Decke entfernt sind. Damit wird die Reflexion der ausgesendeten Lichtstrahlen am Boden oder allenfalls an Möbelstücken wie Tische, Regale etc. bis zu einer Raumhöhe von beispielsweise 5 Meter erfasst.
In ungestörter Umgebung, d. h. wenn die ausgesendeten Lichtstrahlen ungehindert den Boden erreichen, wird das reflektierte Licht gemessen. Die ausgesendeten Lichtstrahlen durchdringen jede Rauchschicht in beliebiger Höhe. Das führt nicht nur zu einer sicheren sondern in der Regel auch zu einer frühen Erfassung von Rauch. Da der Reflexionsgrad und die Distanz nicht vorab bekannt sind, adaptiert der erfindungsgemässe Brandmelder auf die vorliegende Situation bei Inbetriebnahme und später auch im Betrieb. Selbstverständlich könnte auch nur ein ausgesendeter Lichtstrahl für das erfindungsgemässe Verfahren verwendet werden, jedoch muss dann mit deutlich mehr Störeinflüssen gerechnet werden.

Damit Fehlalarme auf ein Minimum reduziert werden können, werden die folgenden Maßnahmen und Algorithmen für das erfindungsgemässe Verfahren verwendet:
- Durch die starke Lichtstrahlenbündelung wird ein Unterbruch des Strahls sehr rasch und vollständig eintreten, selbst wenn zum Beispiel ein sich bewegendes Objekt sich nur sehr langsam verschiebt. Die Geschwindigkeit einer Abnahme des Pegels unterscheidet sich deshalb deutlich von derjenigen bei Rauchentstehung.
- Eine Distanzmessung gibt Aufschluss darüber, ob bei einer Pegeländerung ein, in Richtung vom Boden zur Decke eines baulich begrenzten Raumes hin, zumindest teilweise reflektierendes Objekt beteiligt ist. Ist dies der Fall kann in der Regel auf eine Beeinträchtigung durch ein Lebewesen (Mensch, Tier etc.) oder einen sich bewegenden Gegenstand geschlossen werden. Werden gemäss dem erfindungsgemässen Verfahren mindestens zwei Sendeeinheiten SE verwendet, werden die den einzelnen Sendeeinheiten SE zugeordneten Empfangssignale gegenseitig und unter Berücksichtigung des Sendezeitversatzes korreliert. Eine starke Korrelation bezüglich Zeitverlauf und Pegel bei gleichzeitig typischem Verlauf charakterisiert Rauch, da dieser keine extrem großen lokalen Konzentrationsunterschiede aufweist. Empfangene Signale, die auf Grund einer veränderter Reflexion bei sich bewegenden Objekten (Lebewesen, ein sich bewegender Gegenstand) entstehen, können im Fall mehrerer Lichtstrahlen zusätzlich durch die zeitliche Abfolge der Empfangssignale diskriminiert werden. Bei ausgedehnten und großen Objekten können zwei Lichtstrahlen gleichzeitig beeinflusst werden. Für Objekte wie zum Beispiel Insekten etc., die kleiner sind als die Lichtstrahlenabstände, ergibt sich immer für alle Empfangssignale eine zeitliche Verschiebung.

Im ungestörten Zustand, also wenn kein Lebewesen oder kein sich bewegender Gegenstand sich im baulich begrenzten Raum befinden, werden die Empfangssignale gemäss dem Streulichtverfahren und die Empfangssignale gemäss dem Extinktionsverfahren derart kombiniert (Neuro Fuzzy Prozessor), dass eine sehr sichere Aussage bezüglich des Vorliegens eines Brandes des einen in Verbindung einer eher unsicheren Aussage des anderen Sensorsystems genügt um einen Brand-Alarm auszulösen. Ein derartiges Auslösen eines Brand-Alarms wird im Allgemeinen deutlich früher geschehen als das bei Punktmeldern, die nur nach dem Streulichtverfahren arbeiten, der Fall ist.

Im Allgemeinen werden die empfangenen Signale von den Empfangseinheiten SLE und EE an eine Auswerteinheit wie zum Beispiel einen Fuzzy Prozessor zum Auswerten weitergeleitet. Deutet die Auswertung auf einen möglichen Brand hin, wird ein Alarm ausgelöst. Beispielhaft charakterisieren folgende Zustände der Eingangsvariablen des Fuzzy Prozessors einen Brand:
- Die Extinktion hat brandverlaufsartig deutlich zugenommen, die Distanz vom Brandmelder zum Detektionspunkt ist jedoch unverändert.
- Eine schwache Zunahme des Streulichts zeigt an, dass erster Rauch bis zur Decke aufgestiegen ist → Alarm wird ausgelöst.

Es ist offensichtlich, dass es schwierig wird im Fall einer Beeinträchtigung durch bewegte Objekte gleichzeitig mittels Extinktion eine Rauchentwicklung zu messen. Die Signaländerungen als Folge der bewegten Objekte sind dominant. Die Branddetektion wird in diesem Zustand mehr auf die Überwachung gemäss dem Streulichtverfahren gestützt. Es ist akzeptabel, dass die Empfindlichkeit unter diesen Umständen etwas reduziert wird. Das offene Streulichtverfahren, also die Messung von Streulicht in einer Umgebung in der Nähe des Brandmelders ist einem klassischem Punktmelder bezüglich der Ansprechgeschwindigkeit überlegen, da der Rauch nicht erst in einen abgedunkelten Raum im Brandmelder eindringen muss.

## Patentansprüche

1. Verfahren zur Detektion eines Brandes mit einem mindestens zwei Sensoreinheiten (1, 2) umfassenden, einen baulich begrenzten Raum überwachenden, an der Decke befestigten Brandmelder,
**dadurch gekennzeichnet,**
**dass** mit einer ersten Sensoreinheit (1) in Deckennähe eine erste Brandkenngrösse nach dem Streulichtverfahren überwacht wird und
**dass** mit mindestens einer zweiten mindestens zwei stark gebündelte Lichtstrahlen in Richtung des Bodens des baulich begrenzten Raumes aussendenden Sensoreinheit (2) des Brandmelders eine zweite Brandkenngrösse gemäß dem Extinktionsverfahren überwacht wird und
**dass** die mindestens zwei ausgesendeten Lichtstrahlen entweder parallel oder mit einem winkel weniger als 10 Grad geneigt sind.

2. Verfahren nach Anspruch 1,
**dadurch gekennzeichnet,**
**dass** die Überwachung der zweiten Brandkenngrösse gemäss dem Extinktionsverfahren durch die zweite Sensoreinheit (2) außerhalb des Bereichs, der mittels der ersten Sensoreinheit (1) gemäss dem Streulichtverfahren überwacht wird, geschieht.

3. Verfahren nach den Ansprüchen 1 und 2,
**dadurch gekennzeichnet,**
**dass** gemeinsam für die erste (1) und die zweite (2) Sensoreinheit mindestens zwei Sendeeinheiten (SE), die jeweils einen stark gebündelten Lichtstrahl aussenden, und jeweils mindestens eine Empfangseinheit (SLE, EE), welche die ausgesendeten stark gebündelten Lichtstrahlen empfangen, verwendet werden.

4. Verfahren nach den Ansprüchen 1 bis 3,
**dadurch gekennzeichnet,**
**dass** die Überwachung der zweiten Brandkenngrösse im freien Raum zwischen Decke und Boden des baulich begrenzten Raumes erfolgt.

5. Verfahren nach einem der vorangegangenen Ansprüche,
**dadurch gekennzeichnet,**
**dass** die mindestens zwei von den mindestens zwei Sendereinheiten (SE) der zweiten Sensoreinheit (2) ausgesendeten Lichtstrahlen zeitlich verschoben sind.

6. Verfahren nach einem der vorangegangenen Ansprüche,
**dadurch gekennzeichnet,**
**dass** zum Überwachen der zweiten Brandkenngrösse die Distanz zwischen der die mindestens zwei Lichtstrahlen aussendenden zweiten Sensoreinheit (2) und einem die ausgesendeten Lichtstrahlen zumindest teilweise reflektierenden Objekt gemessen wird.

7. Verfahren nach Anspruch 6,
**dadurch gekennzeichnet,**
**dass** das Objekt entweder ein Lebewesen oder ein sich bewegender Gegenstand ist.

8. Verfahren nach einem der vorangegangenen Ansprüche,
**dadurch gekennzeichnet,**
**dass** gemäss dem Extinktionsverfahren das reflektierte Licht der ausgesendeten Lichtstrahlen vom Brandmelder ausgewertet wird.

9. Verfahren nach Anspruch 8,
**dadurch gekennzeichnet,**
**dass** zur Überprüfung der zweiten Brandkenngrösse die von der zweiten Sensoreinheit (2) empfangenen reflektierten Lichtstrahlen mit den mindestens zwei ausgesendeten Lichtstrahlen zugeordnet und bezüglich ihres zeitlichen Verlaufs und/oder ihres Pegels ausgewertet werden.

10. Verfahren nach den Ansprüchen 8 und 9,
**dadurch gekennzeichnet,**
**dass** die Zuordnung der empfangenen reflektierten Lichtstrahlen unter Berücksichtigung der zeitlichen Verschiebung der ausgesendeten Lichtstrahlen erfolgt.

11. Verfahren nach den Ansprüchen 8 bis 10,
**dadurch gekennzeichnet,**
**dass** nur bei Übereinstimmung des zeitlichen Verlaufs und/oder des Pegels ein Brandalarm vom Brandmelder ausgelöst wird.

12. Verfahren nach den Ansprüchen 8 bis 11,
**dadurch gekennzeichnet,**
**dass** nur dann ein Brandalarm ausgelöst wird, wenn die Distanz zu einem, die mindestens zwei ausgesendeten Lichtstrahlen reflektierenden Objekt, konstant bleibt.

13. Verfahren nach den Ansprüchen 8 bis 12,
**dadurch gekennzeichnet,**
**dass** nur dann ein Brandalarm ausgelöst wird, wenn zusätzlich die eine erste Brandkenngrösse überwachende erste Sensoreinheit (1) einen Brand detektiert.

14. Verfahren nach einem der vorangegangenen Ansprüche,
**dadurch gekennzeichnet,**
**dass** für die stark gebündelten Lichtstrahlen Laserlicht verwendet wird.

15. Verfahren nach Anspruch 1,
**dadurch gekennzeichnet,**
**dass** die mindestens zwei ausgesendeten Lichtstrahlen nach außen geneigt sind.

16. Verfahren nach den Ansprüchen 15,
**dadurch gekennzeichnet,**
**dass** der Neigungswinkel weniger als 10 Grad beträgt.

17. Brandmelder zur Deckenmontage, zur Überwachung eines baulich begrenzten Raumes und zur Detektion eines Brandes,
- mit einer Abdeckplatte (AP) zum Abdecken des in der Decke des baulich begrenzten Raumes integrierten Brandmelders,
- mit einer ersten Sensoreinheit (1) des Brandmelders zur Überwachung einer ersten Brandkenngrösse nach dem Streulichtverfahren,
mit mindestens einer zweiten mindestens zwei stark gebündelte Lichtstrahlen in Richtung des Bodens des baulich begrenzten Raumes aussendende Sensoreinheit (2) zur Überwachung einer zweiten Brandkenngrösse gemäß dem Extinktionsverfahren, wobei die mindestens zwei ausgesendeten Lichtstrahlen entweder parallel oder mit einem winkel weniger als 10 Grad geneigt sind.

18. Brandmelder nach Anspruch 17,
**dadurch gekennzeichnet,**
**dass** gemeinsam für die erste (1) und zweite (2) Sensoreinheit mindestens zwei Sendeeinheiten (SE) zum Aussenden mindestens zwei stark gebündelter Lichtstrahlen vorgesehen sind.

19. Brandmelder nach Anspruch 18,
**dadurch gekennzeichnet,**
**dass** als Sendeeinheit (SE) eine IR-Laserdiode und/oder eine IR-Diode vorgesehen sind.

20. Brandmelder nach den Ansprüchen 17 bis 19,
**dadurch gekennzeichnet,**
**dass** je eine Empfangseinheit (SLE, EE) für die erste (1) und die zweite (2) Sensoreinheit zum Empfangen der von den mindestens zwei Sendeeinheiten (SE) ausgesendeten stark gebündelten Lichtstrahlen vorgesehen ist.

21. Brandmelder nach den Ansprüchen 17 bis 20,
**dadurch gekennzeichnet,**
**dass** eine Auswerteinheit zum Auswerten der von der mindestens einen Empfangseinheit (SLE, EE) empfangenen Lichtstrahlen und zum Auslösen eines Alarms vorgesehen ist.

22. Brandmelder nach Anspruch 21,
**dadurch gekennzeichnet,**
**dass** als Auswerteinheit ein Fuzzy Prozessor vorgesehen ist.

## Claims

1. Method for detecting a fire by means of a ceiling-mounted fire detector that includes at least two sensor units (1, 2) and monitors a structurally limited space,
**characterised in that**
a first fire characteristic is monitored according to the scattered-light method by means of a first sensor unit (1) near the ceiling,
a second fire characteristic is monitored according to the extinction method by means of at least one second sensor unit (2) of the fire detector emitting at least two intensely bundled light beams towards the floor of the structurally limited space and
the at least two emitted light beams are either parallel or inclined at an angle less than 10 degrees.

2. Method according to claim 1,
**characterised in that**
the second fire characteristic is monitored according to the extinction method by the second sensor unit (2) outside the zone monitored by means of the first sensor unit (1) according to the scattered-light method.

3. Method according to claims 1 and 2,
**characterised in that**
at least two sending units (SE) each emitting an intensely bundled light beam and at least one receiving unit (SLE, EE) that receives the emitted intensely bundled light beams are used jointly for the first (1) and second (2) sensor unit.

4. Method according to claims 1 to 3,
**characterised in that**
the second fire characteristic is monitored in the open space between the ceiling and floor of the structurally limited space.

5. Method according to one of the preceding claims,
**characterised in that**
the at least two light beams emitted by the at least two sending units (SE) of the second sensor unit (2) are temporally displaced.

6. Method according to one of the preceding claims,
**characterised in that**
for monitoring the second fire characteristic the distance between the second sensor unit (2) emitting the at least two light beams and an object at least partially reflecting the emitted light beams is measured.

7. Method according to claim 6,
**characterised in that**
the object is either a living thing or a moving object.

8. Method according to one of the preceding claims,
**characterised in that**
the reflected light of the emitted light beams is evaluated by the fire detector according to the extinction method.

9. Method according to claim 8,
**characterised in that**
for monitoring the second fire characteristic the reflected light beams received by the second sensor unit (2) are assigned to the at least two emitted light beams and evaluated in terms of their temporal curve and/or level.

10. Method according to claims 8 and 9,
**characterised in that**
the received reflected light beams are assigned taking the temporal displacement of the emitted light beams into account.

11. Method according to claims 8 to 10,
**characterised in that**
a fire alarm will be triggered by the fire detector only if the temporal curve and/or level tally.

12. Method according to claims 8 to 11,
**characterised in that**
a fire alarm will be triggered only if the distance from an object reflecting the at least two emitted light beams remains constant.

13. Method according to claims 8 to 12,
**characterised in that**
a fire alarm will be triggered only if the first sensor unit (1) monitoring a first fire characteristic additionally detects a fire.

14. Method according to one of the preceding claims,
**characterised in that**
laser light is used for the intensely bundled light beams.

15. Method according to claim 1,
**characterised in that**
the at least two emitted light beams are inclined outward.

16. Method according to claim 15,
**characterised in that**
the angle of inclination is less than 10 degrees.

17. Fire detector for mounting on a ceiling, for monitoring a structurally limited space and for detecting a fire,
- having a cover plate (AP) for covering the fire detector integrated in the ceiling of the structurally limited space,
- having a first sensor unit (1) of the fire detector for monitoring a first fire characteristic according to the scattered-light method,
having at least one second sensor unit (2) emitting at least two intensely bundled light beams towards the floor of the structurally limited space for monitoring a second fire characteristic according to the extinction method, with the at least two emitted light beams being either parallel or inclined at an angle less than 10 degrees.

18. Fire detector according to claim 17,
**characterised in that**
at least two sending units (SE) for emitting at least two intensely bundled light beams are provided jointly for the first (1) and second (2) sensor unit.

19. Fire detector according to claim 18,
**characterised in that**
an IR laser diode and/or IR diode are/is provided as the sending unit (SE).

20. Fire detector according to claims 17 to 19,
**characterised in that**
one receiving unit (SLE, EE) is provided in each case for the first (1) and second (2) sensor unit for receiving the intensely bundled light beams emitted by the at least two sending units (SE).

21. Fire detector according to claims 17 to 20,
**characterised in that**
an evaluation unit is provided for evaluating the light beams received by the at least one receiving unit (SLE, EE) and for triggering an alarm.

22. Fire detector according to claim 21,
**characterised in that**
a fuzzy processor is provided as the evaluation unit.

## Revendications

1. Procédé pour la détection d'un incendie, comprenant au moins un détecteur d'incendie fixé au plafond, lequel comporte au moins deux unités de capteur (1, 2) et lequel surveille une pièce constructivement limitée,
**caractérisé en ce que**
une première grandeur caractéristique d'incendie est surveillée selon la méthode à lumière diffusée avec une première unité de capteur (1) à proximité du plafond ; et
une seconde grandeur caractéristique d'incendie est surveillée conformément à la méthode basée sur l'extinction avec au moins une seconde unité de capteur (2) du détecteur d'incendie, laquelle émet au moins deux rayons lumineux fortement concentrés en direction du sol de la pièce constructivement limitée ; et
les au moins deux rayons lumineux émis sont soit parallèles, soit inclinés sous un angle inférieur à 10 degrés.

2. Procédé selon la revendication 1,
**caractérisé en ce que**
la surveillance de la seconde grandeur caractéristique d'incendie conformément à la méthode basée sur l'extinction par la seconde unité de capteur (2) est réalisée en dehors de la zone qui est surveillée au moyen de la première unité de capteur (1) conformément à la méthode à lumière diffusée.

3. Procédé selon les revendications 1 et 2,
**caractérisé en ce que**
au moins deux unités d'émission (SE) qui émettent respectivement un rayon lumineux fortement concentré, et respectivement au moins une unité de réception (SLE, EE) qui reçoit les rayons lumineux fortement concentrés émis, sont utilisées en commun pour la première (1) et pour la seconde (2) unité de capteur.

4. Procédé selon les revendications 1 à 3,
**caractérisé en ce que**
la surveillance de la seconde grandeur caractéristique d'incendie a lieu dans l'espace libre entre le plafond et le sol de la pièce constructivement limitée.

5. Procédé selon l'une des revendications précédentes,
**caractérisé en ce que**
les au moins deux rayons lumineux émis par les au moins deux unités d'émission (SE) de la seconde unité de capteur (2) sont décalés temporellement.

6. Procédé selon l'une des revendications précédentes,
**caractérisé en ce que**
pour la surveillance de la seconde grandeur caractéristique d'incendie, la distance est mesurée entre la seconde unité de capteur (2) qui émet les au moins deux rayons lumineux et un objet qui réfléchit au moins en partie les rayons lumineux émis.

7. Procédé selon la revendication 6,
**caractérisé en ce que**
l'objet est soit un être vivant, soit un objet qui se déplace.

8. Procédé selon l'une des revendications précédentes,
**caractérisé en ce que**
conformément à la méthode basée sur l'extinction, la lumière réfléchie des rayons lumineux émis est évaluée par le détecteur d'incendie.

9. Procédé selon la revendication 8,
**caractérisé en ce que**
pour la vérification de la seconde grandeur caractéristique d'incendie, les rayons lumineux reçus et réfléchis par la seconde unité de capteur (2) sont attribués avec les au moins deux rayons lumineux émis et sont évalués quant à leur évolution temporelle et/ou leur niveau.

10. Procédé selon les revendications 8 et 9,
**caractérisé en ce que**
l'attribution des rayons lumineux reçus et réfléchis a lieu en tenant compte du décalage temporel des rayons lumineux émis.

11. Procédé selon les revendications 8 à 10,
**caractérisé en ce que**
une alarme d'incendie est déclenchée par le détecteur d'incendie seulement en cas de concordance de l'évolution temporelle et/ou du niveau.

12. Procédé selon les revendications 8 à 11,
**caractérisé en ce que**
une alarme d'incendie est déclenchée seulement si la distance vers un objet qui réfléchit au moins deux rayons lumineux émis, reste constante.

13. Procédé selon les revendications 8 à 12,
**caractérisé en ce que**
une alarme d'incendie est déclenchée seulement si la première unité de capteur (1) qui surveille une première grandeur caractéristique d'incendie détecte un incendie.

14. Procédé selon l'une des revendications précédentes,
**caractérisé en ce que**
de la lumière laser est utilisée pour les rayons lumineux fortement concentrés.

15. Procédé selon la revendication 1,
**caractérisé en ce que**
les au moins deux rayons lumineux émis sont inclinés vers l'extérieur.

16. Procédé selon la revendication 15,
**caractérisé en ce que**
l'angle d'inclinaison se monte à moins de 10 degrés.

17. Détecteur d'incendie pour le montage au plafond, pour la surveillance d'une pièce constructivement limitée et pour la détection d'un incendie,
- comprenant une plaque de recouvrement (AP) pour recouvrir le détecteur d'incendie intégré dans le plafond de la pièce constructivement limitée,
- comprenant une première unité de capteur (1) du détecteur d'incendie pour la surveillance d'une première grandeur caractéristique d'incendie selon la méthode à lumière diffusée,
comprenant au moins une seconde unité de capteur (2) qui émet au moins deux rayons lumineux fortement concentrés en direction du sol de la pièce constructivement limitée pour la surveillance d'une seconde grandeur caractéristique d'incendie conformément à la méthode basée sur l'extinction, dans lequel les au moins deux rayons lumineux émis sont soit parallèles, soit inclinés sous un angle inférieur à 10 degrés.

18. Détecteur d'incendie selon la revendication 17,
**caractérisé en ce que**
au moins deux unités d'émission (SE) sont prévues en commun pour la première (1) et pour la seconde (2) unité de capteur afin d'émettre au moins deux rayons lumineux fortement concentrés.

19. Détecteur d'incendie selon la revendication 18,
**caractérisé en ce que**
une diode laser IR et/ou une diode IR sont prévues comme unité d'émission (SE).

20. Détecteur d'incendie selon les revendications 17 à 19,
**caractérisé en ce que**
une unité de réception (SLE, EE) est prévue à chaque fois pour la première (1) et pour la seconde (2) unité de capteur afin de recevoir les rayons lumineux fortement concentrés, émis par les au moins deux unités d'émission (SE).

21. Détecteur d'incendie selon les revendications 17 à 20,
**caractérisé en ce que**
une unité d'évaluation est prévue pour évaluer les rayons lumineux reçus par la au moins une unité de réception (SLE, EE) et pour déclencher une alarme.

22. Détecteur d'incendie selon la revendication 21,
**caractérisé en ce que**
un processeur Fuzzy est prévu comme unité d'évaluation.
